# EUROPÄISCHE PATENTSCHRIFT

(11) **EP 1 519 629 B1**
(45) Veröffentlichungstag und Bekanntmachung des Hinweises auf die Patenterteilung: **10.02.2010**
(21) Anmeldenummer: 03021846.5
(22) Anmeldetag: 26.09.2003
(51) Int. Cl.: H05B 3/16

(54) **Elektrische Heizvorrichtung zum Erwärmen vorbeiströmender Gasstoffe und Verfahren zu deren Herstellung**
Electrical heater for the heating of flowing gaseous medium and method for the production thereof
Dispositif de chauffage électrique destiné à chauffer un milieu de forme gazeuse en mouvement et son procédé de fabrication

(43) Veröffentlichungstag der Anmeldung: 30.03.2005
(73) Patentinhaber: DBK David + Baader GmbH, 76870 Kandel (DE)
(72) Erfinder: David, Clemens, 76870 Kandel (DE); Jäger, Rupert, 76744 Wörth (DE)
(74) Vertreter: Polte, Willi

(56) Entgegenhaltungen:
- EP-A- 0 995 830
- DE-A- 1 403 557
- FR-A- 1 318 547

## Beschreibung

Die Erfindung betrifft eine elektrische Heizvorrichtung, durch die vorbeiströmende Gasstoffe erwärmbar sind, mit einem Tragkörper, mit einer vom Tragkörper gehaltenen Heizspirale und mit mindestens einem elektrisch leitenden Verbindungselement, das an dem Tragkörper angebracht und in einem Verbindungsbereich mit der Heizspirale elektrisch leitend verbunden ist, wobei der Verbindungsbereich als ein in radialer Richtung der Heizspirale sich auf dem Durchmesser der Heizspirale befindliche Kerbe oder Nut ausgeführt ist, in der die Heizspirale aufgenommen ist.

Elektrische Heizvorrichtungen dieser Art befinden sich einzeln oder auch als Satz von mehreren Heizvorrichtungen bzw. Heizkörpern frei in einem Gasstoffstrom, insbesondere einem Luftstrom, und erwärmen den Gasstoffstrom beim Vorbeiströmen, beispielsweise in einem Wäschetrockner. Die so eingesetzten Heizvorrichtungen sind einem Strömungsdruck des Gasstoffstroms oft direkt ausgesetzt und sollen einerseits bei möglichst großer Heizfläche möglichst wenig Strömungswiderstand bieten, aber andererseits auch stabil ausgeführt sein, um nicht zu vibrieren. Aus diesem Grunde wird üblicherweise ein Heizleiterdraht spiralförmig um eine streifenförmige Isolierplatte zu einer Heizspirale aufgewickelt.

Ein Verfahren und eine Vorrichtung zur Herstellung einer solchen Heizvorrichtung ist beispielsweise in der DE 261 50 13 C3 beschrieben. Die nach dem Verfahren der DE 261 50 13 C3 aufgewickelte Heizspirale wird dann an beiden Enden der Isolierplatte von Hand mit einem Verbindungselement versehen, durch die die Heizspirale an eine Spannungsquelle anschließbar ist. Um die freien Enden der Heizspirale mit den Verbindungselementen zu verbinden, werden die Enden von Hand um Vorsprünge an den Verbindungselementen geschlungen, um sie in einer vorbestimmten Position zu fixieren. Danach werden die freien Enden wiederum von Hand mit dem jeweiligen Verbindungselement stoffschlüssig und elektrisch leitend verbunden, z.B. durch Widerstandsschweißen.

In der FR 1 318 547 A ist eine Heizeinrichtung beschrieben, bei der ein Heizwiderstand schraubenförmig um einen Kern gewickelt ist. Der Heizwiderstand ist an seinen Enden jeweils mit einer Fahne einer Anschlussklemme verbunden, wobei jede Anschlussklemme an einem Ende des Kerns axial beweglich angebracht ist.

Da das Anbringen der Verbindungselemente an die Heizvorrichtung im derzeitigen Stand der Technik mit großem Aufwand manuell ausgeführt werden muss, ist der Automatisierungsgrad bei der Herstellung der elektrischen Heizvorrichtung gering. Durch den geringen Automatisierungsgrad sind die Herstellkosten durch die Produktion der beschriebenen Heizvorrichtung sehr hoch, was sich gerade bei der Herstellung in großen Stückzahlen nachteilig auswirkt.

Der Erfindung liegt daher die Aufgabe zugrunde, die bekannten Heizvorrichtungen so zu verbessern, dass ihre Herstellung stärker automatisiert und dadurch die Herstellungskosten gesenkt werden können.

Diese Aufgabe wird erfindungsgemäß dadurch gelöst, dass die Heizspirale aus einem hochkant stehend gewickelten Flachdraht mit einem rechteckigen Querschnitt ausgebildet ist und dass sich die Kerbe oder Nut in einer Zuführrichtung, in der das Verbindungselement auf dem Tragkörper anbringbar ist, der Heizspirale öffnet.

Diese erfindungsgemäße Lösung hat den Vorteil, dass die Heizspirale in dem Verbindungsbereich radial in der Position bleibt, in der sie sich beim Wickeln der Heizspirale befindet. Die Heizspirale kann hierdurch direkt während des Wickelvorgangs in den Verbindungsbereich gebracht und mit dem Verbindungselement verbunden werden. Dies ermöglicht eine stärkere Automatisierung beim Herstellen der elektrischen Heizvorrichtung mit ökonomisch vertretbarem Aufwand.

Weiterhin ist das Verbindungselement im Verbindungsbereich als eine beispielsweise V-förmige Kerbe oder Nut ausgeführt, in der die Heizspirale aufgenommen ist. Dadurch ist die in der Kerbe oder Nut aufgenommene Heizspirale zu drei Seiten fixiert. Hierdurch wird das Ende der Heizspirale noch besser in dem Verbindungsbereich gehalten.

Die Heizspirale ist um den Tragkörper gewickelt, wodurch sich die Heizspirale durch viele einzelne Stützpunkte besonders gut an dem Tragkörper fixiert.

Die radiale Stabilität der Heizspirale verbessert sich und ihre Heizfläche vergrößert sich, da sie aus einem hochkant stehenden Flachdraht mit einem im Wesentlichen rechteckigen Querschnitt ausgeführt ist.

Erfindungsgemäß öffnet sich die Kerbe oder Nut des Verbindungselementes in einer Zuführrichtung, in der das Verbindungselement auf dem Tragkörper anbringbar ist, der Heizspirale. Dies hat den Vorteil, dass das Verbindungselement bei einem Aufschieben auf den Tragkörper sich gleichzeitig auf die Heizspirale in dem vorbestimmten Verbindungsbereich aufschiebt bzw. diese fixiert. Hierdurch eignet sich die Erfindung besonders gut für eine automatisierte Anbringung des Verbindungselementes an dem Tragkörper.

Die solchermaßen verbesserte Heizvorrichtung kann durch verschiedene, voneinander unabhängige, jeweils für sich vorteilhafte Weiterbildungen weiterentwickelt werden, wie sie im Folgenden erläutert sind.

Durch eine V-förmige Ausgestaltung der Kerbe oder Nut ist ein sicheres Finden von Kerbe und Heizspirale, auch bei automatisiertem Aufschieben, und deren selbstständige Zentrierung gewährleistet.

Ferner kann die Heizspirale in dem Verbindungsbereich in einer vorteilhaften Weiterbildung in axialer Richtung im Wesentlichen elastisch ausgelenkt sein. Dies ist besonders vorteilhaft, weil durch die axiale Auslenkung der federnden Heizspirale eine Federkraft zwischen dem Verbindungselement und der Heizspirale entsteht. Die Federkraft verstärkt den Halt der Heizspirale an dem Verbindungselement in dem Verbindungsbereich. Hierbei kann die Heizspirale in axialer Richtung sowohl durch Dehnen als auch durch Stauchen der Heizspirale ausgelenkt werden. Ferner können Heizspirale und Verbindungselement in dem Verbindungsbereich in axialer Richtung auch gegeneinander ausgelenkt sein, wodurch ebenfalls die zuvor beschriebene vorteilhafte Federkraft entsteht.

In einer weiteren vorteilhaften Ausgestaltung können in dem Verbindungsbereich das Verbindungselement und die Heizspirale formschlüssig miteinander verbunden sein, beispielsweise durch eine Schnapp- oder Klemmverbindung. Dies ist besonders vorteilhaft, weil hierdurch eine Verbindung geschaffen wird, die gegen Krafteinwirkungen in allen Richtungen widerstandsfähig ist. Die so ausgeführte elektrische Heizvorrichtung kann beispielsweise vor dem endgültigen, elektrisch leitenden Verbinden von Heizspirale und Verbindungselement, beispielsweise bedingt durch einen speziellen Fertigungsablauf, zwischengelagert werden, ohne dass die Gefahr besteht, dass sich Heizspirale und Verbindungselement voneinander lösen.

In einer anderen vorteilhaften Weiterbildung kann die elektrisch leitende Verbindung des Verbindungselementes mit der Heizspirale stoffschlüssig ausgeführt sein. Dies ist von Vorteil, weil stoffschlüssige Verbindungen, wie beispielsweise Schweißverbindungen, zuverlässige elektrisch leitende Verbindungen darstellen, die kostengünstig durchführbar sind.

Ferner kann der Verbindungsbereich jeweils in einem vorbestimmten Abstand zu einem Ende des Tragkörpers angeordnet sein. Dies ist vorteilhaft, weil dadurch eine Referenz sowohl für die Position der Heizspirale als auch für die Position des Verbindungselementes zu dem Tragkörper geschaffen ist, was ein automatisiertes Zusammenführen der beiden Teile im Verbindungsbereich vereinfacht. Insbesondere kann das Verbindungselement mit einem Anschlag ausgeführt sein, mit dem sich das Verbindungselement an dem jeweiligen Ende des Tragkörpers ausrichtet. Dies wirkt sich insbesondere bei einer automatisierten Montage der elektrischen Heizvorrichtung besonders vorteilhaft aus.

Der Flachdraht kann bereichsweise, zum Beispiel in einem Innendurchmesserbereich der Heizspirale vorverformt sein. Eine solche Vorverformung kann beispielsweise eine Riffelung sein vorzugsweise in Form einer im Wesentlichen wellenförmigen, plastischen Verformung des Flachdrahtes. Dies hat den Vorteil, dass beim Aufwickeln der Heizspirale die Verformung auf den Innendurchmesserbereich beschränkt ist und eine zu große plastische Verformung des Flachdrahts am Außendurchmesser der Heizspirale vermieden und die Gefahr einer Rissbildung reduziert wird. Ferner kann zur axialen Stabilisierung der Heizspirale der Flachdraht schräg zur Heizspiralenachse um den Tragkörper gewickelt werden, so dass eine flache Seite des Flachdrahtes mit einem Neigungswinkel kleiner als 45°, vorzugsweise kleiner als 20° zur Normalen der Heizspiralenachse verläuft.

Ferner kann das mindestens eine Verbindungselement in einer vorteilhaften Weiterbildung jeweils an eine Spannungsquelle anschließbar sein. Hierdurch dient das Verbindungselement gleichzeitig als ein Kontaktelement, das eine Anschlussmöglichkeit z. B. durch einen Schweißkontakt oder einen beispielsweise genormten Stecker hat, mit dem das Verbindungselement über ein Kabel an eine Spannungsquelle anschließbar ist.

Zum Herstellen einer unverschiebbaren Verbindung des mindestens einen Verbindungselementes mit dem Tragkörper kann das mindestens eine Verbindungselement mindestens eine Lasche aufweisen, durch die das Verbindungselement mit dem Tragkörper verpressbar ausgestaltet ist. Ferner kann die Lasche den Tragkörper mit einem Spiel oder Übermaß umschließend ausgestaltet sein. Dies ist insbesondere vorteilhaft, weil hierdurch ein leichtes Aufschieben des Verbindungselementes auf den Tragkörper gewährleistet wird. Dies ist besonders bei einem automatisierten Aufschieben des Verbindungselementes auf den Tragkörper von Vorteil, da es ein leichtes Aufschieben ermöglicht. Desto großzügiger das Spiel ausgeführt ist, desto unwahrscheinlicher ist eine Unterbrechung des Montageprozesses durch ein Verklemmen des Verbindungselementes während des Aufschiebens auf den Tragkörper.

Die Erfindung betrifft neben der oben erläuterten elektrischen Heizvorrichtung und deren Ausgestaltungen auch ein Verfahren zum Herstellen einer elektrischen Heizvorrichtung, mit dem vorbeiströmende Gasstoffe erwärmbar sind, bei dem eine Heizspirale auf einen Tragkörper aufwickelt wird, mindestens ein elektrisch leitendes Verbindungselement auf dem Tragkörper durch ein Aufschieben im Wesentlichen in einer Zuführrichtung angebracht wird und bei dem Verbindungselement und Heizspirale in einem Verbindungsbereich elektrisch leitend verbunden werden. Um ein solches Verfahren stärker automatisiert als bisher durchführen zu können, wird die aufgewickelte Heizspirale durch das Aufschieben des Verbindungselements in der Zuführrichtung in einer sich in der Zuführrichtung öffnenden Kerbe oder Nut des Verbindungselementes fixiert.

In einer vorteilhaften Ausgestaltung können die fixierte Heizspirale und das Verbindungselement vor dem elektrisch leitenden Verbinden formschlüssig gefügt werden. Dies hat den Vorteil, dass Heizspirale und Verbindungselement fest miteinander verbunden sind und dass vor dem elektrisch leitenden Verbinden beispielsweise eine Lagerung oder ein Transport der elektrischen Heizvorrichtungen problemlos geschehen kann.

Für einige Anwendungen einer elektrischen Heizvorrichtung der oben genannten Art kann es von Vorteil sein, die elektrisch leitende Verbindung zwischen Verbindungselement und Heizspirale besonders widerstandsfähig und mit noch höherer Qualität auszuführen, beispielsweise bei der Übertragung großer Ströme. Hierfür kann sich ein besonderes Verbindungsverfahren, wie z. B. Widerstandsschweißen, besonders gut eignen.

Um die Vorraussetzungen für ein solches Verbindungsverfahren zu schaffen, kann in einer vorteilhaften Weiterbildung des Verfahrens zur Herstellung der erfindungsgemäßen Heizvorrichtung der Verbindungsbereich und insbesondere eine Kontaktfläche zwischen Heizspirale und Verbindungselement durch ein Verformen der fixierten Heizspirale vor dem Verbinden vergrößert werden. Durch das Vergrößern des Verbindungsbereichs und insbesondere der Kontaktfläche kann ein Verbindungsverfahren wie z.B. Widerstandsschweißen durchgeführt werden.

In einer anderen vorteilhaften Weiterbildung können Heizspirale und Verbindungselement durch Auslenken der Heizspirale in dem Verbindungsbereich in axialer Richtung gegeneinander vorgespannt werden. Dies ist von Vorteil, weil eine hierdurch entstandene Vorspann- oder Federkraft die Heizspirale in dem Verbindungsbereich an dem Verbindungselement noch besser fixiert.

Um die Gefahr einer Rissbildung resultierend aus einer zu großen plastischen Verformung am Außendurchmesser der Heizspirale zu reduzieren kann in einer anderen Ausführungsform ein Schwächungsbereich durch zumindest bereichsweise plastisches Vorverformen der aus einem Flachdraht ausgeführten Heizspirale erzeugt werden. Der Flachdraht kann dabei durch Aufbringen einer Riffelung im wesentlichen in einem Innendurchmesserbereich vorverformt werden.

In einer weiteren vorteilhaften Ausgestaltung kann das mindestens eine Verbindungselement auf dem Tragkörper durch Verpressen fixiert werden. Dies hat den Vorteil, dass durch das Verpressen das Verbindungselement auf dem Tragkörper unverschiebbar befestigt wird. Auch Verbindungselemente deren mindestens eine Lasche mit einem Spiel oder Übermaß gegenüber dem Tragkörper ausgeführt sind und dadurch besonders leicht auf den Tragkörper aufschiebbar sind werden durch das Verpressen auf dem Tragkörper unverschiebbar fixiert.

Im Folgenden wird die Erfindung beispielhaft anhand verschiedener Ausführungsformen mit Bezug auf die beigefügten Zeichnungen erläutert. Dabei können, entsprechend den oben beschriebenen, jeweils für sich als vorteilhaft zu betrachtenden Ausgestaltungen, einzelne Merkmale der beschriebenen Ausführungsformen weggelassen und/oder beliebig miteinander kombiniert werden.

Es zeigen:
- Fig. 1: eine Ausführungsform einer erfindungsgemäßen elektrischen Heizvorrichtung schematisch in einer Draufsicht;
- Fig. 2: einen Endabschnitt einer beispielhaften Ausführungsform der erfindungsgemäßen elektrischen Heizvorrichtung;
- Fig. 3.: den Endabschnitt der erfindungsgemäßen elektrischen Heizvorrichtung der Fig. 2 während der Montage;
- Fig. 4: ein Verbindungselement der erfindungsgemäßen elektrischen Heizvorrichtung der Fig. 2 oder 3;
- Fig. 5: einen Endabschnitt einer weiteren beispielhaften Ausführungsform der erfindungsgemäßen elektrischen Heizvorrichtung;
- Fig. 6: eine schematische Darstellung des Verbindungselementes der erfindungsgemäßen elektrischen Heizvorrichtung der Fig. 5;
- Fig. 7: einen Endabschnitt einer weiteren beispielhaften Ausführungsform der erfindungsgemäßen elektrischen Heizvorrichtung;
- Fig. 8: einen Heizspiralenabschnitt einer weiteren beispielhaften Ausführungsform der erfindungsgemäßen elektrischen Heizvorrichtung;
- Fig. 9: ein Detail der elektrischen Heizvorrichtung der Fig. 8.

Fig. 1 zeigt eine erfindungsgemäße elektrische Heizvorrichtung 1, mit einem streifenförmigen Tragkörper 2, einer Heizspirale 3 und mit zwei Verbindungselementen 4. Die Heizspirale 3 ist ein um den Tragkörper 2 gewickelter Flachdraht, der mit den Verbindungselementen 4 elektrisch leitend verbunden ist.

Fig. 2 zeigt einen Endabschnitt der erfindungsgemäßen elektrischen Heizvorrichtung 1. Das Verbindungselement 4 dient gleichzeitig als Kontaktelement und ist an eine Spannungsquelle anschließbar ausgeführt. Zu diesem Zweck hat es, wie in Fig. 2 dargestellt, einen Schweißkontakt 5, wobei diese Darstellung nur beispielhaft ist und das Verbindungselement beispielsweise auch mit einem beispielsweise genormten Anschluss-Stecker oder einer Crimpverbindung ausgeführt sein kann. Des Weiteren ist das Verbindungselement 4 an dem Tragkörper 2 angebracht, was in der Ausführungsform in Fig. 2 durch Laschen 6 geschieht. Die Laschen 6 können bei der Montage der Heizvorrichtung 1 um den Tragkörper 2 herum gebogen werden, um das Verbindungselement 4 an dem Tragkörper 2 unverschiebbar anzubringen. Im Gegensatz dazu ist es jedoch ebenfalls möglich, dass die Laschen 6 bereits bei der Fertigung des Verbindungselementes 4 umgebogen werden und das fertige Verbindungselement 4 bei der Montage der elektrischen Heizvorrichtung 1 nur noch auf den Tragkörper 2 aufgesteckt und vorzugsweise verpresst wird. Dies geschieht vorteilhafterweise in einer Zuführrichtung Z, die in Fig. 2 beispielhaft in radialer Richtung der Heizspirale verläuft, und bringt das Verbindungselement 4 nach einem Verpressen unverschiebbar an dem Tragkörper 2 an. Zur Hilfe bei der Ausrichtung von Verbindungselement 4 zu dem Tragkörper 2 kann das Verbindungselement 4 mit einem Anschlag 7 ausgeführt sein. Durch ein Ausrichten des Anschlags 7 gegen das Ende des Tragkörpers 2 schließt das Verbindungselement 4 mit dem Tragkörper 2 ab und der Verbindungsbereich V wird axial in eine vorbestimmte, definierte Position gebracht.

Die um den Tragkörper 2 gewickelte Heizspirale 3 ist mit dem Verbindungselement 4 in einem Verbindungsbereich V elektrisch leitend verbunden. In der in Fig. 2 beispielhaft dargestellten Ausführungsform ist die elektrisch leitende Verbindung zwischen der Heizspirale 3 und Verbindungselement 4 eine stoffschlüssige Schweißverbindung, die beispielsweise durch Laserschweißen hergestellt worden ist.

Fig. 3 zeigt die erfindungsgemäße elektrische Heizvorrichtung während der Herstellung in einem Zustand, in dem das Verbindungselement 4 mit der Heizspirale 3 noch nicht elektrisch leitend verbunden ist. Hierbei ist zu sehen, dass die Heizspirale 3 an dem Verbindungselement 4 in dem Verbindungsbereich V fixiert ist. Diese Fixierung wird dadurch verstärkt, dass die Heizspirale 3 elastisch in Richtung R ausgelenkt ist, wodurch eine Federkraft entsteht, die die Heizspirale 3 an das Verbindungselement 4 drückt und dort noch stärker fixiert. Die Auslenkung der Heizspirale 3 zum Erzeugen der Federkraft kann auch in der entgegengesetzten Richtung geschehen, also entgegen der Richtung R (nicht dargestellt). Eine hierdurch erzeugte Federkraft wirkt entsprechend entgegengesetzt, also in der Richtung R. Es ist auch möglich, dass Heizspirale 3 und Verbindungselement 4 in axialer Richtung R gegeneinander ausgelenkt sind (nicht dargestellt), um die oben genannte Federkraft zu erzeugen.

Das Verbindungselement 4 ist im Verbindungsbereich V in der in Fig. 3 beispielhaft dargestellten Ausführungsform mit einer V-förmigen Kerbe ausgeführt. In dieser V-förmigen Kerbe befindet sich das Ende der Heizspirale 3. Bei dem Aufstecken des Verbindungselementes 4 auf den Tragkörper 2 in Zuführrichtung Z kann die Heizspirale 3 durch die V-förmige Kerbe im Verbindungsbereich V selbsttätig zentriert werden.

Der Verbindungsbereich V befindet sich an einem Punkt, der radial auf dem Umfang der Heizspirale 3 liegt. Hierdurch ist keine zusätzliche radiale Auslenkung der Heizspirale 3 nötig, um sie mit dem Verbindungselement 4 in dem Verbindungsbereich V zusammenzuführen, was z.B. direkt während des Wickelvorgangs der Heizspirale geschehen kann. In diesem Bereich sind die Heizspirale 3 und das Verbindungselement 4 wie in Fig. 2 z. B. durch Laserschweißen stoffschlüssig verbunden.

Vor der endgültigen stoffschlüssigen Verbindung von Heizspirale 3 und Verbindungselement 4 können sie formschlüssig miteinander verbunden werden. Dies kann durch beidseitiges Zusammenpressen der V-förmigen Kerbe geschehen, wodurch eine formschlüssige Klemmverbindung entsteht.

Fig. 4 zeigt das Verbindungselement 4 der elektrischen Heizvorrichtung 1 aus Fig. 2 bzw. 3. Bei dieser beispielhaften Darstellung sind die Laschen 6 bereits bei der Fertigung des Verbindungselementes 4 umgebogen worden. Das Verbindungselement 4 kann in der Zuführrichtung Z auf den Tragkörper 2 aufgesteckt werden und durch den Anschlag 7 ist die axiale Ausrichtung zum Ende des Tragkörpers 2 gewährleistet. Danach wird das Verbindungselement vorzugsweise mit dem Tragkörper 2 verpresst.

Fig. 5 zeigt eine weitere beispielhafte Ausführungsform der erfindungsgemäßen elektrischen Heizvorrichtung 1. Fig. 6 zeigt das Verbindungselement 4 der Ausführungsform der elektrischen Heizvorrichtung 1 aus Fig. 5 als Einzelteil vor einer Montage. Die Ausführungsform in Fig. 5 und Fig. 6 unterscheidet sich von den oben genannten Ausführungsformen dadurch, dass die Zuführrichtung Z in axialer Richtung der Heizspirale verläuft. Deshalb sind die Laschen 6, die V-förmige Kerbe im Verbindungsbereich V und der Anschlag 7 in dieser beispielhaften Ausführungsform so angeordnet, dass das Verbindungselement 4 in der Zuführrichtung Z auf den Tragkörper aufschiebbar ist. Um das Aufschieben zu erleichtern, können die Laschen gegenüber dem Tragkörper ein Übermaß mit Spiel aufweisen. Je größer das Spiel ausgeführt ist, um so unwahrscheinlicher ist ein Verklemmen oder Verhaken des Verbindungselementes 4 während des Aufschiebens und damit ein Stocken in einer beispielsweise automatisierten Montage.

Nach dem Aufschieben werden die Laschen 6 verpresst, um eine ausreichende Fixierung gegenüber dem Tragkörper 2 zu erreichen. Die Zuführrichtung Z ist in der Ausführungsform in den Fig. 5 und 6 um in etwa 90° gegenüber der Ausführungsform in den Fig. 2 bis 4 versetzt. Eine elektrisch leitende Schweißverbindung von Heizspirale 3 und Verbindungselement 4 ist in Fig. 5 noch nicht hergestellt. Um ein beidseitiges Zusammenpressen der V-förmigen Kerbe, beispielsweise durch eine Zange, zu erleichtern, kann das Verbindungselement 4 mit einer zusätzlichen Aussparung 8 versehen sein. Bei dieser Ausgestaltung entstehen zu beiden Seiten der Kerbe plastisch verformbare Halteschenkel, die um die Heizspirale 3 gelegt werden können.

Fig. 7 zeigt eine weitere Ausführungsform der erfindungsgemäßen elektrischen Heizvorrichtung 1, in der der Verbindungsbereich V durch Umformen des Endes der Heizspirale 3, z. B. durch Umbiegen, vergrößert wurde. Durch diese Vergrößerung ist ein elektrisch leitende Verbindung von Heizspirale 3 und Verbindungselement 4 durch Widerstandsschweißen entstanden, wie in Fig. 7 dargestellt.

Fig. 8 zeigt eine weitere beispielhafte Ausführungsform der erfindungsgemäßen elektrischen Heizvorrichtung 1. Bei der dargestellten Ausführungsform ist die Heizspirale 3 aus einem Flachdraht ausgeführt, der einen im Wesentlichen rechteckigen Querschnitt hat. Der Flachdraht ist bei dieser Ausführungsform hochkant, mit der Schmalseite in Richtung des Tragkörpers 2, um den Tragkörper 2 gewickelt. Am Innendurchmesser der Heizspirale 3 wurde der Flachdraht vor dem Aufwickeln durch eine Riffelung vorverformt und geschwächt. Die Riffelung ist eine plastische Verformung des Flachdrahtes I zu wellenförmigen Bögen 9 in einem Innendurchmesserbereich. Die wellenförmige Vorverformung der Heizspirale 3 im Innendurchmesserbereich I ist in Fig. 9a und 9b als Detail D der Fig. 8 dargestellt, wobei Fig. 9a eine Ansicht auf die breite Seite und Fig. 9b eine Ansicht auf die schmale Seite des Flachdrahtes darstellt. Durch die wellenförmige Vorverformung und die daraus resultierende Schwächung des Flachdrahtes entsteht beim Aufwickeln und Stauchen der Heizspirale 3 eine Sollverformung im Innendurchmesserbereich I durch eine Verformung der wellenförmigen Bögen 9. Durch die Konzentration der Verformung auf den Innendurchmesserbereich verringert sich die plastische Verformung am Außendurchmesser der Heizspirale 3, wodurch die Gefahr einer Rissbildung am Außendurchmesser der Heizspirale 3 reduziert wird.

Bei der in Fig. 8 beispielhaft dargestellten Ausführungsform der elektrischen Heizvorrichtung ist der Flachdraht der Heizspirale 3 mit einem Neigungswinkel α zur Normalen der Heizspiralenachse A um den Tragkörper 2 gewickelt. Durch die Schrägstellung des Flachdrahtes wird die Stabilität der Heizspirale 3 in axialer Richtung verbessert. Der Neigungswinkel α ist dabei kleiner als 45°, vorzugsweise kleiner als 20°.

## Patentansprüche

1. Elektrische Heizvorrichtung (1), durch die vorbeiströmende Gasstoffe erwärmbar sind, mit einem Tragkörper (2), mit einer vom Tragkörper (2) gehaltenen Heizspirale (3) und mit mindestens einem elektrisch leitenden Verbindungselement (4), das an dem Tragkörper (2) angebracht und in einem Verbindungsbereich (V) mit der Heizspirale (3) elektrisch leitend verbunden ist, wobei der Verbindungsbereich (V) als ein in radialer Richtung der Heizspirale sich auf dem Durchmesser der Heizspirale (3) befindliche Kerbe oder Nut ausgeführt ist, in der die Heizspirale (3) aufgenommen ist, **dadurch gekennzeichnet, dass** die Heizspirale aus einem hochkant stehend gewickelten Flachdraht mit einem rechteckigen Querschnitt ausgebildet ist und dass sich die Kerbe oder Nut in einer Zuführrichtung (Z), in der das Verbindungselement (4) auf dem Tragkörper (2) anbringbar ist, der Heizspirale öffnet.

2. Elektrische Heizvorrichtung (1) nach Anspruch 1, **dadurch gekennzeichnet, dass** die Heizspirale (3) in dem Verbindungsbereich (V) in axialer Richtung (R) elastisch ausgelenkt ist.

3. Elektrische Heizvorrichtung (1) nach Anspruch 1 oder 2, **dadurch gekennzeichnet, dass** die Heizspirale (3) und das Verbindungselement (4) in dem Verbindungsbereich (V) in axialer Richtung (R) elastisch gegeneinander ausgelenkt sind.

4. Elektrische Heizvorrichtung (1) nach einem der oben genannten Ansprüche, **dadurch gekennzeichnet, dass** in dem Verbindungsbereich (V) das Verbindungselement (4) und die Heizspirale (3) formschlüssig miteinander verbindbar sind.

5. Elektrische Heizvorrichtung (1) nach einem der oben genannten Ansprüche, **dadurch gekennzeichnet, dass** die elektrisch leitende Verbindung des Verbindungselementes (4) und der Heizspirale (3) stoffschlüssig ausgeführt ist.

6. Elektrische Heizvorrichtung (1) nach einem der oben genannten Ansprüche, **dadurch gekennzeichnet, dass** der Verbindungsbereich (V) in einem vorbestimmten Abstand zu einem Ende des Tragkörpers (2) angeordnet ist.

7. Elektrische Heizvorrichtung (1) nach einem der oben genannten Ansprüche, **dadurch gekennzeichnet, dass** der Flachdraht mit einer auf einen Innendurchmesserbereich (I) begrenzten Riffelung versehen ist.

8. Elektrische Heizvorrichtung (1) nach einem der oben genannten Ansprüche, **dadurch gekennzeichnet, dass** der Flachdraht schräg zur Heizspiralenachse um den Tragkörper (2) gewickelt ist.

9. Elektrische Heizvorrichtung (1) nach einem der oben genannten Ansprüche, **dadurch gekennzeichnet, dass** das mindestens eine Verbindungselement (4) jeweils an eine Spannungsquelle anschließbar ist.

10. Elektrische Heizvorrichtung (1) nach einem der oben genannten Ansprüche, **dadurch gekennzeichnet, dass** das mindestens eine Verbindungselement (4) mindestens eine Lasche (6) aufweist, durch die das Verbindungselement (4) mit dem Tragkörper (2) verpressbar ausgestaltet ist.

11. Elektrische Heizvorrichtung (1) nach Anspruch 11, **dadurch gekennzeichnet, dass** die mindestens eine Lasche (6) den Tragkörper (2) mit einem Spiel umschließend ausgestaltet ist.

12. Verfahren zur Herstellung einer elektrischen Heizvorrichtung (1), mit der vorbeiströmende Gasströme erwärmbar sind, umfassend folgende Verfahrensschritte:
- Aufwickeln einer Heizspirale (3) auf einem Tragkörper (2),
- Anbringen mindestens eines elektrisch leitenden Verbindungselementes (4) auf dem Tragkörper (2) durch ein Aufschieben im Wesentlichen in einer Zuführrichtung (Z),
- elektrisch leitendes Verbinden von Verbindungselement (4) und Heizspirale (3) in einem Verbindungsbereich (V),
**gekennzeichnet durch** folgenden Verfahrensschritt:
- Fixieren der aufgewickelten Heizspirale (3) in einer Kerbe oder Nut des Verbindungselementes (4) **durch** das Aufschieben des Verbindungselements (4) in der Zuführrichtung (Z), in der sich die Kerbe oder Nut öffnet.

13. Verfahren nach Anspruch 13, **gekennzeichnet durch** folgenden Verfahrensschritt:
- formschlüssiges Fügen der fixierten Heizspirale (3) und dem Verbindungselement (4) vor dem elektrisch leitenden Verbinden.

14. Verfahren nach Anspruch 13 oder 14, **gekennzeichnet durch** folgenden Verfahrensschritt:
- Vergrößern des Verbindungsbereichs (V) **durch** Verformen der fixierten Heizspirale (3) vor dem Verbinden.

15. Verfahren nach Anspruch 13 bis 15, **gekennzeichnet durch** folgenden Verfahrensschritt:
- Vorspannen von Heizspirale (3) und Verbindungselement (4) in dem Verbindungsbereich (V) gegeneinander, **durch** Auslenken der Heizspirale (3) in axialer Richtung (R).

16. Verfahren nach Anspruch 13 bis 16, **gekennzeichnet durch** folgenden Verfahrensschritt:
- Erzeugen eines Schwächungsbereichs **durch** zumindest bereichsweise plastisches Vorverformen der Heizspirale (3).

17. Verfahren nach Anspruch 17, **gekennzeichnet durch** folgenden Verfahrensschritt:
- Vorverformen **durch** Aufbringen einer Riffelung in einem Innendurchmesserbereich (I) der Heizspirale (3).

18. Verfahren nach Anspruch 13 bis 18, **gekennzeichnet durch** folgenden Verfahrensschritt:
- Fixieren des mindestens einen Verbindungselementes (4) auf dem Tragkörper (2) **durch** Verpressen.

## Claims

1. An electric heating device (1) by means of which gas materials flowing past can be heated, having a support body (2), having a heating spiral (3) held by the support body (2), and having at least one electrically conductive connection element (4) which is attached to the support body (2) and is connected electrically conductively to the heating spiral (3) in a connection region (V), the connection region (V) being designed as a recess or groove located on the diameter of the heating spiral (3) in the radial direction of the heating spiral and in which the heating spiral (3) is accommodated, **characterised in that** the heating spiral is in the form of an upright wound flat wire with a rectangular cross-section, and that the recess or groove opens in a feed direction (Z) of the heating spiral in which the connection element (4) can be attached to the support body (2).

2. The electric heating device (1) according to Claim 1, **characterised in that** the heating spiral (3) is elastically deflected in an axial direction (R) in the connection region (V).

3. The electric heating device (1) according to Claim 1 or 2, **characterised in that** the heating spiral (3) and the connection element (4) are deflected elastically in relation to one another in an axial direction (R) in the connection region (V).

4. The electric heating device (1) according to any of the above-specified claims, **characterised in that** the connection element (4) and the heating spiral (3) are connected to one another with a form fit in the connection region (V).

5. The electric heating device (1) according to any of the above-specified claims, **characterised in that** the electrically conductive connection of the connection element (4) and the heating spiral (3) is implemented with a firm bond.

6. The electric heating device (1) according to any of the above-specified claims, **characterised in that** the connection region (V) is disposed a pre-determined distance away from an end of the support body (2).

7. The electric heating device (1) according to any of the above-specified claims, **characterised in that** the flat wire is provided with fluting defined on an inner diameter region (I).

8. The electric heating device (1) according to any of the above-specified claims, **characterised in that** the flat wire is wound around the support body (2) at an angle to the axis of the heating spiral.

9. The electric heating device (1) according to any of the above-specified claims, **characterised in that** the at least one connection element (4) can respectively be connected to a voltage source.

10. The electric heating device (1) according to any of the above-specified claims, **characterised in that** the at least one connection element (4) has at least one strap (6) by means of which the connection element (4) with the support body (2) is formed compressibly.

11. The electric heating device (1) according to Claim 11, **characterised in that** the at least one strap (6) is formed to surround the support body (2) with play.

12. A method of producing an electric heating device (1) with which gas flows flowing past can be heated, comprising the following procedural steps:
- winding a heating spiral (3) onto a support body (2),
- attaching at least one electrically conductive connection element (4) to the support body (2) by sliding on substantially in a feed direction (Z),
- electrically conductive connecting of the connection element (4) and the heating spiral (3) in a connection region (V),
**characterised by** the following procedural step:
- fixing the wound on heating spiral (3) in a recess or groove of the connection element (4) by sliding on the connection element (4) in the feed direction (Z) in which the recess or groove opens.

13. The method according to Claim 13, **characterised by** the following procedural step:
- joining, with a form fit, of the fixed heating spiral (3) and the connection element (4) before the electrically conductive connecting.

14. The method according to Claim 13 or 14, **characterised by** the following procedural step:
- enlarging the connection region (V) by deforming the fixed heating spiral (3) before the connecting.

15. The method according to Claims 13 to 15, **characterised by** the following procedural step:
- pre-tensioning the heating spiral (3) and the connection element (4) in the connection region (V) in relation to one another by deflecting the heating spiral (3) in an axial direction (R).

16. The method according to Claims 13 to 16, **characterised by** the following procedural step:
- producing a weakening region by pastically pre-deforming, at least in some regions, the heating spiral (3).

17. The method according to Claim 17, **characterised by** the following procedural step:
- pre-deforming by applying fluting in an inner diameter region (I) of the heating spiral (3).

18. The method according to Claims 13 to 18, **characterised by** the following procedural step:
- fixing the at least one connection element (4) onto the support body (2) by compressing.

## Revendications

1. Dispositif de chauffage électrique (1) destiné à chauffer un milieu gazeux circulant le long de celui-ci, comportant une spirale chauffante (3), maintenue par un corps de support (2), et comportant au moins un élément de liaison (4) électroconducteur, qui est monté sur le corps de support (2) et est relié par une liaison électroconductrice à la spirale chauffante (3) dans une zone d'assemblage (V), ladite zone d'assemblage (V) étant réalisée sous la forme d'une encoche ou rainure, qui est située, dans la direction radiale de la spirale chauffante, sur le diamètre de la spirale chauffante (3) et dans laquelle est reçue la spirale chauffante (3), **caractérisé en ce que** la spirale chauffante est formée par un fil plat à section rectangulaire, enroulé sur chant, et **en ce que** l'encoche ou la rainure s'ouvre dans une direction d'admission (Z) de la spirale chauffante, dans laquelle l'élément de liaison (4) peut être monté sur le corps de support (2).

2. Dispositif de chauffage électrique (1) selon la revendication 1, **caractérisé en ce que**, dans la zone d'assemblage (V), la spirale chauffante (3) est déviée élastiquement dans la direction axiale (R).

3. Dispositif de chauffage électrique (1) selon la revendication 1 ou 2, **caractérisé en ce que**, dans la zone d'assemblage (V), la spirale chauffante (3) et l'élément de liaison (4) sont déviés l'un vers l'autre élastiquement dans la direction axiale (R).

4. Dispositif de chauffage électrique (1) selon l'une quelconque des revendications précédentes, **caractérisé en ce que**, dans la zone d'assemblage (V), l'élément de liaison (4) et la spirale chauffante (3) peuvent être assemblés l'un à l'autre par conjugaison de forme.

5. Dispositif de chauffage électrique (1) selon l'une quelconque des revendications précédentes, **caractérisé en ce que** la liaison électroconductrice entre l'élément de liaison (4) et la spirale chauffante (3) est réalisée par conjugaison de matière.

6. Dispositif de chauffage électrique (1) selon l'une quelconque des revendications précédentes, **caractérisé en ce que** la zone d'assemblage (V) est disposée à une distance prédéterminée d'une extrémité du corps de support (2).

7. Dispositif de chauffage électrique (1) selon l'une quelconque des revendications précédentes, **caractérisé en ce que** le fil plat comporte une cannelure limitée à une zone du diamètre intérieur (I).

8. Dispositif de chauffage électrique (1) selon l'une quelconque des revendications précédentes, **caractérisé en ce que** le fil plat est enroulé autour du corps de support (2) en oblique par rapport à l'axe de la spirale chauffante.

9. Dispositif de chauffage électrique (1) selon l'une quelconque des revendications précédentes, **caractérisé en ce que** ledit au moins un élément de liaison (4) peut être raccordé dans chaque cas à une source de tension.

10. Dispositif de chauffage électrique (1) selon l'une quelconque des revendications précédentes, **caractérisé en ce que** ledit au moins un élément de liaison (4) comporte au moins une patte (6), par laquelle l'élément de liaison (4) peut être serré avec le corps de support (2).

11. Dispositif de chauffage électrique (1) selon la revendication 10, **caractérisé en ce que** ladite au moins une patte (6) est réalisée en enserrant le corps de support (2) avec un jeu.

12. Procédé de réalisation d'un dispositif de chauffage électrique (1) destiné à chauffer un milieu gazeux circulant le long de celui-ci, comportant les étapes suivantes :
- enroulement d'une spirale chauffante (3) sur un corps de support (2),
- montage d'au moins un élément de liaison (4) électroconducteur sur le corps de support (2) moyennant un coulissement sensiblement dans une direction d'admission (Z),
- liaison électroconductrice entre l'élément de liaison (4) et la spirale chauffante (3) dans une zone d'assemblage (V),
**caractérisé par** l'étape suivante :
- fixation de la spirale chauffante (3) enroulée, dans une encoche ou une rainure de l'élément de liaison (4), moyennant le coulissement de l'élément de liaison (4) dans la direction d'admission (Z) dans laquelle l'encoche ou la rainure s'ouvre.

13. Procédé selon la revendication 12, **caractérisé par** l'étape suivante :
- assemblage par conjugaison de forme de la spirale chauffante (3) fixée et de l'élément de liaison (4), avant la réalisation de la liaison électroconductrice.

14. Procédé selon la revendication 12 ou 13, **caractérisé par** l'étape suivante :
- agrandissement de la zone d'assemblage (V) moyennant la déformation de la spirale chauffante (3) fixée, avant la réalisation de la liaison.

15. Procédé selon l'une quelconque des revendications 12 à 14, **caractérisé par** l'étape suivante :
- précontrainte de la spirale chauffante (3) et de l'élément de liaison (4) l'un contre l'autre dans la zone d'assemblage (V), moyennant la déviation de la spirale chauffante (3) dans la direction axiale (R).

16. Procédé selon l'une quelconque des revendications 12 à 15, **caractérisé par** l'étape suivante :
- réalisation d'une zone affaiblie, moyennant une déformation plastique préalable, au moins par zones, de la spirale chauffante (3).

17. Procédé selon la revendication 16, **caractérisé par** l'étape suivante :
- déformation préalable moyennant la réalisation d'une cannelure dans une zone du diamètre intérieur (I) de la spirale chauffante (3).

18. Procédé selon l'une quelconque des revendications 12 à 17, **caractérisé par** l'étape suivante :
- fixation dudit au moins un élément de liaison (4) sur le corps de support (2) par pressage.
